# EUROPÄISCHE PATENTSCHRIFT

(11) **EP 2 131 113 B1**
(45) Veröffentlichungstag und Bekanntmachung des Hinweises auf die Patenterteilung: **14.08.2013**
(21) Anmeldenummer: 08010171.0
(22) Anmeldetag: 04.06.2008
(51) Int. Cl.: F24F 11/00

(54) **Raumluft- und klimatechnische Anlage mit zumindest einem Strömungskanal für ein darin strömendes Medium und mit zumindest zwei lufttechnischen Komponenten**
Room air and air conditioning system with at least one flow channel for a medium flowing in it and with at least two aerodynamic components
Installation d'air ambiant et de climatisation dotée d'au moins un canal d'écoulement pour un support s'écoulant à l'intérieur de celle-ci et dotée d'au moins deux composants d'aération

(43) Veröffentlichungstag der Anmeldung: 09.12.2009
(73) Patentinhaber: TROX GmbH, 47506 Neukirchen-Vluyn (DE)
(72) Erfinder: Joneleit, Ralf, 47445 Moers (DE)
(74) Vertreter: DR. STARK & PARTNER

(56) Entgegenhaltungen:
- DE-A1- 10 032 863
- US-A- 5 449 112
- US-A- 6 119 680
- US-A1- 2006 097 063
- US-B1- 7 344 089

## Beschreibung

Die Erfindung betrifft eine raumluft- und klimatechnische Anlage mit zumindest einem Strömungskanal für ein darin strömendes Medium und mit zumindest zwei lufttechnischen Komponenten, wobei zumindest eine Komponente der raumluft- und klimatechnischen Anlage einen Empfänger und zumindest eine Komponente einen Sender aufweist und beide Komponenten über eine drahtlose Verbindung, insbesondere über eine Funkverbindung, miteinander verbunden sind.

Bekannte Anlagen weisen zum einen eine als Bediengerät ausgebildete Komponente, die beispielsweise an einer Raumwand installiert ist, sowie zum anderen eine in einem Strömungskanal angeordnete als Volumenstromregler ausgebildete weitere Komponente auf. Beide Komponenten sind über eine Funkverbindung miteinander verbunden, die so ausgebildet ist, dass die Signale im freien Raum übertragen werden. Als Nachteil erweist sich, dass derartige Funkverbindungen nur eine sehr begrenzte Reichweite aufweisen und damit entsprechende Systeme, insbesondere bei mehrgeschossigen Gebäuden, nur eingeschränkt einsetzbar sind. So führen beispielsweise Raumwände oder andere Gegenstände zu einer erheblichen Beeinträchtigung der Funkverbindung. Eine Anordnung zweier über eine Funkverbindung miteinander verbundener Komponenten in unterschiedlichen Räumen oder sogar in unterschiedlichen Etagen ist daher nahezu unmöglich.

Aus der Patentschrift US 5 449 312 ist eine Raumluft- und klimatechnische Anlage mit den Merkmalen des Oberbegriffs von Anspruch 1 bekannt.

Aufgabe der Erfindung ist es, die vorgenannten Nachteile zu vermeiden und eine raumluft- und klimatechnische Anlage anzugeben, die unabhängig von den baulichen Gegebenheiten des betreffenden Gebäudes, in das das System installiert ist, einsetzbar ist.

Diese Aufgabe wird dadurch gelöst, dass zumindest einer der Sender wenigstens mit einem Teilbereich soweit in das Innere des Strömungskanals hineinragt, dass die von diesem Sender ausgesandten Wellen im Wesentlichen durch den Strömungskanal geleitet werden und/oder zumindest einer der Empfänger wenigstens mit einem Teilbereich soweit in das Innere des Strömungskanals hineinragt, dass er im Wesentlichen durch den Strömungskanal geleitete Wellen empfangen kann.

Die erfindungsgemäße Anordnung nutzt den Strömungskanal selbst für die drahtlose Übertragung aus. Da die von dem Sender ausgesandten Wellen im Wesentlichen durch den Strömungskanal geleitet werden und/oder die Wellen durch den wenigstens mit einem Teilbereich in das Innere des Strömungskanals hineinragenden Empfänger empfangen werden, können damit auch große Wegstrecken innerhalb des Systems überwunden werden. Herkömmliche gebäudeseitige Problembereiche, beispielsweise wie Betondecken oder auch Betonwände, die bei herkömmlichen Systemen zu einer starken Beeinträchtigung bis hin zum Abbruch der Funkverbindung führen, stellen damit kein Hindernis mehr dar.

Durch die erfindungsgemäße Lösung kann jede entsprechend ausgebildete einzelne Komponente einer klima- und raumlufttechnischen Anlage direkt mit einer anderen oder mehreren anderen Komponenten einer zentralen raumlufttechnischen Anlage kommunizieren. Auch eine Kommunikation zwischen einer zentralen raumlufttechnischen Anlage und beispielsweise einem dezentralen Lüftungsgerät ist bei entsprechender Ausgestaltung möglich. Durch eine direkte Verbindung mit dezentralen Lüftungsgeräten kann daher eine Abstimmung zwischen Temperatur- und Volumenstromanforderung zentral aber auch dezentral erreicht werden.

Bei der Verbindung kann es sich beispielsweise um eine Funkverbindung, um eine Infrarotverbindung, um eine Ultraschallverbindung oder aber auch um eine Verbindung mittels Licht im sichtbaren oder unsichtbaren Wellenlängenbereich handeln.

Das System kann ohne bauliche Veränderungen in Bestandsanlagen eingesetzt werden, so dass damit Bestandsanlagen problemlos nachgerüstet werden können. Das System kann eine beliebige Anzahl an Komponenten aufweisen. In seiner einfachsten Ausgestaltung sind lediglich zwei Komponenten vorgesehen, die miteinander drahtlos verbunden sind.

So können beispielsweise zwei in einem Strömungskanal in Strömungsrichtung gesehen hintereinander angeordnete Komponenten miteinander kommunizieren, sofern sie entsprechend mit einem Sender und/oder einem Empfänger ausgestattet sind. Die Kommunikation zwischen zwei Komponenten kann dabei unidirektional oder aber auch bidirektional sein. Damit kann auf eine zentrale Gebäudeleittechnik verzichtet werden, da jeder Komponente selbst je nach dem Erfordernis ein Sender und/oder ein Empfänger zugeordnet ist.

Sofern eine Gebäudeleittechnik vorhanden ist, ist es selbstverständlich möglich, dass ein herkömmliches Zentralgerät der Gebäudeleittechnik einer raumlufttechnischen Anlage ebenfalls mit zumindest einem Sender und/oder zumindest einem Empfänger ausgestattet ist. Auf diese Weise kann beispielsweise die Drehzahl einer als Ventilator ausgebildeten Komponente mit der Folge einer Energieeinsparung durch Entdrosselung des Verteilsystems oder die Zulufttemperatur durch Entkopplung von Temperaturregelung und Volumenstrom angepasst werden.

Zumindest eine Komponente der raumluft- und klimatechnischen Anlage kann eine Mess- und/oder Bedieneinrichtung umfassen und insbesondere zumindest einen Sender aufweisen. Hierbei kann es sich beispielsweise um ein Bediengerät handeln, dass einem Raum zugeordnet ist. Dieses Bediengerät kann beispielsweise nur einen Schalter aufweisen, so dass bei Veränderung der Schalterstellung über den Sender ein entsprechendes Signal an die zugehörige Komponente ausgesandt wird. Das Bediengerät kann auch eine Messelement aufweisen. Wird ein in dem Bediengerät eingestellter Sollwert unter- oder Überschritten, wird bei Vorhandensein einer Regeleinrichtung ein entsprechendes Signal an die zugehörige Komponente ausgesandt, um den gewünschten Sollwert wieder herzustellen.

Zumindest eine Komponente kann einen Volumenstromregler, eine Brandschutzklappe, einen Ventilator, einen Wärmetauscher oder dergleichen umfassen und insbesondere zumindest einen Empfänger aufweisen. Derartige Komponenten beinhalten üblicherweise einen Aktor, der üblicherweise als Motor ausgebildet ist. Der Aktor bewirkt bei einer Brandschutzklappe eine Veränderung der Klappenstellung und dient bei einem Ventilator als Antrieb.

Sofern es sich beispielsweise um den Aktor eines Volumenstromreglers handelt, wird ein Signal dahingehend von dem entsprechenden Sender ausgesandt, dass die Klappe entweder geöffnet oder geschlossen wird. Selbstverständlich können mit dem erfindungsgemäßen System auch andere "Abfragen" drahtlos übertragen werden. Dies sind beispielsweise turnusmäßig vorgeschriebene Protokolle von Testläufen, von Wartungsarbeiten oder dergleichen.

Zumindest einer der Sender kann mit einem Empfänger kombiniert und insbesondere auch oder ausschließlich als Repeater ausgebildet sein. Repeater empfangen ein Signal, bereiten dieses neu auf und senden es wieder aus. Repeater sind elektrische oder auch optische Geräte. Einfach ausgestaltete Repeater beeinflussen die übertragenen Informationen nicht. Vielmehr wird das elektrische bzw. das optische Signal nur aufbereitet. Intelligentere Repeater können ein elektrisches Signal wieder neu synchronisieren.

Sofern eine Komponente über einen Sender und einen Empfänger verfügt, ist sowohl eine Empfangen als auch ein Senden möglich. In diesem Fall können Signale einer anderen Komponente empfangen, gegebenenfalls verarbeitet und weitergeleitet oder aber auch eigene Daten gesendet werden. Auf Basis dieser Komponenten entsteht somit ein Netzwerk einer drahtlosen Verbindung, die die Funktionen einer herkömmlichen zentralen Gebäudeleittechnik teilweise oder vollständig übernehmen kann.

Bei einer solchen Ausgestaltung sind der Sender und der Empfänger einer Komponente funktional miteinander verbunden, so dass insoweit ein Empfangen und ein Senden möglich ist. Eine solche Ausgestaltung bietet sich insbesondere dann an, wenn beispielsweise in einem Strömungskanal mehrere hintereinander angeordnete Komponenten angeordnet sind, die miteinander kommunizieren. Dies erlaubt eine besonders energieoptimierte Fahrweise des Systems, da die Klimatisierungswirkung des kompletten Systems optimal an jeder Stelle des Systems angepasst werden kann.

Sofern zumindest einer der Sender mit einem Empfänger kombiniert und auch als Repeater ausgebildet sind, können Signale zu einer weiteren Komponente weitergeleitet werden. Es ist aber auch durchaus möglich, dass bei einer solchen Ausführungsform nur ein Teil der von einer anderen Komponente empfangenen Signale verwendet bzw. umgesetzt wird, werden der verbleibende Teil an Signalen an eine andere Komponente weitergeleitet wird.

Es ist nicht erforderlich, dass eine Komponente genau die Komponente finden muss, mit der eine Kommunikation beabsichtigt ist. Vielmehr ist es nur erforderlich, dass eine Komponente überhaupt irgendeine andere Komponente für eine Kommunikation findet, da diese Komponente die betreffenden Signale, insbesondere aufgrund ihrer Eigenschaft als Repeater, direkt oder gegebenenfalls über weitere Komponenten an die betreffende Komponente weiterleiten kann.

Ist zum Beispiel eine Komponente als Bediengerät ausgebildet, dem drei Komponenten zugeordnet sind, kann je eine Verbindung, beispielsweise eine Funkverbindung, zwischen dem Bediengerät und jeder einzelnen Komponente bestehen. Es ist aber auch durchaus möglich, dass das Bediengerät nur mit einer Komponente kommuniziert und diese Komponente die Signale, die nicht für diese Komponente bestimmt sind, an die betreffende andere Komponente oder an die betreffenden anderen Komponenten weiterleitet. Damit sind mittels der erfindungsgemäßen Komponenten beliebig große und auch komplexe Systeme herstellbar.

Komponenten mit Repeatern bieten sich insbesondere in komplexen Systemen an, in denen beispielsweise mehrere parallele zueinander verlaufende Nebenströmungskanäle mit jeweils darin befindlichen Komponenten, wie Volumenstromreglern und Ventilatoren, von einem Hauptströmungskanal versorgt werden. Wird beispielsweise im Falle eines variablen Volumenstroms am Auslass eines Nebenströmungskanals eine zu geringe ausströmende Luftmenge durch eine Messeinrichtung gemessen, wird von der entsprechenden Messeinrichtung über den Sender ein entsprechendes Signal zur Veränderung der Klappenstellung der diesem Nebenströmungskanal zugeordneten und beispielsweise als Volumenstromreglerausgebildeten Komponente ausgesandt, anstelle einer Leistungserhöhung des in dem Hauptströmungskanal angeordneten Ventilators. Dies ermöglicht eine energieoptimierte Fahrweise.

Zumindest eine Komponente der raumluft- und klimatechnischen Anlage kann eine Steuereinrichtung umfassen und insbesondere zumindest einen Sender aufweisen. Selbstverständlich ist es auch möglich, dass neben dem Sender ein Empfänger vorgesehen ist.

Zumindest eine Komponente der raumluft- und klimatechnischen Anlage kann eine Regeleinrichtung umfassen und insbesondere zumindest einen Sender und einen Empfänger aufweisen.

Bei dem erfindungsgemäßen System werden die Steuer- und/oder Regeleinrichtung(en) dezentralisiert, da jeder Komponente vorzugsweise selbst eine entsprechende Einrichtung zugeordnet sein kann. Vorzugsweise sind die entsprechenden Steuer- und/oder Regeleinrichtungen schutzcodiert, selbsterkennend, selbstadressierend und selbstkonfigurierend. Dies vereinfacht die Montage und Inbetriebnahme vor Ort, da sich die Komponenten innerhalb des Systems selbst identifizieren.

Es liegt auf der Hand, dass die Erfindung sich auf eine vollständige raumlufttechnische Anlage beziehen kann. Selbstverständlich sind auch Inselsysteme, d. h. einzelne Räume und diesen Räumen zugeordnete Komponenten, denkbar.

Im Folgenden werden in der Zeichnung dargestellte Ausführungsbeispiele der Erfindung erläutert. Es zeigen:
- Fig. 1: einen Schnitt durch eine erfindungsgemäße Komponente mit einem Sender, der wenigstens mit einem Teilbereich in das Innere hineinragt,
- Fig. 2: einen Schnitt durch eine erfindungsgemäße Komponente, bei der der Empfänger wenigstens mit einem Teilbereich in das Innere hineinragt,
- Fig. 3: einen Schnitt durch eine Komponente, bei der ein Sender und ein Empfänger zumindest mit einem Teilbereich jeweils in das Innere hineinragen,
- Fig. 4: eine Skizze einer raumluft- und klimatechnischen Anlage zur Raumbelüftung und Klimatisierung mittels Zuluftanlage mit Volumenstromreglung,
- Fig. 5: eine Skizze einer raumluft- und klimatechnischen Anlage mit Raumbelüftung und Klimatisierung mittels zentraler raumlufttechnischer Anlage und
- Fig. 6: eine Skizze einer raumluft- und klimatechnischen Anlage zur Raumbelüftung und Klimatisierung mit dezentralem Zuluftgerät und zentralem raumlufttechnischen Gerät für Abluft.

In allen Figuren werden für gleiche bzw. gleichartige Bauteile übereinstimmende Bezugszeichen verwendet.

Die Erfindung ist anhand einer als Volumenstromregler ausgebildeten Komponente 1 dargestellt. Die Figuren 1 bis 3 zeigen einen Volumenstromregler, der ein Klappenblatt 2 aufweist, das im Inneren eines Strömungskanals 3 verschwenkbar auf einer quer zur Strömungsrichtung (Pfeil 4) ausgerichteten Schwenkachse 5 gelagert ist. Als Aktor ist ein Antrieb 6 vorgesehen, der außerhalb des Strömungskanals 3 angeordnet ist und endseitig an der Schwenkachse 5 angreift.

Bei dem in Fig. 1 dargestellten Ausführungsbeispiel weist der Volumenstromregler einen Sender auf, der mit einem Teilbereich 7, in dem dargestellten Ausführungsbeispiel mit einer Antenne, in das Innere des Strömungskanals 3 hineinragt. Damit werden die von diesem Sender ausgesandten Wellen im Wesentlichen durch den Strömungskanal 3 geleitet.

Die Antenne ist in den in den Figuren 1 bis 3 dargestellten Ausführungsformen über ein Bauteil 8, das außerhalb des Strömungskanals 3 angeordnet ist, mit dem Antrieb verbunden. Der Antrieb 6 und das Bauteil 8 sind in einem gemeinsamen Gehäuse 9 angeordnet.

Bei dem Bauteil 8 kann es sich beispielsweise um einen Umsetzer handeln, der beispielsweise ein empfangenes Funksignal in ein analoges oder digitales Signal oder umgekehrt umsetzt. Auch ist es möglich, dass das Bauteil 8 eine Verstärkerfunktion aufweist, so dass ein eingehendes Signal verstärkt werden kann.

Selbstverständlich kann das Bauteil 8 auch als Steuereinrichtung oder als Regeleinrichtung ausgebildet sein, was sich insbesondere bei komplexen Systemen anbietet.

In Fig. 2 ist ein Ausführungsbeispiel dargestellt, bei dem die Komponente 1 einen Empfänger aufweist. Damit der Empfänger von einem anderen Sender durch den Strömungskanal 3 ausgestrahlte Wellen und Signale empfangen kann, ragt der Empfänger wenigstens mit einem Teilbereich 10 - in dem dargestellten Ausführungsbeispiel mit seiner Antenne - in den Strömungskanal 3 hinein.

In Fig. 3 ist eine Ausführungsform dargestellt, bei der die Komponente 1 sowohl einen Empfänger als auch einen Sender aufweist. Sowohl der Sender als auch der Empfänger ragen mit einem Teilbereich 7, 10 in den Strömungskanal 3 hinein. Damit kann die Komponente 1 einerseits von einem nicht dargestellten Sender ausgesandte Signale empfangen und andererseits Signale an eine andere Komponente 1, die über einen entsprechenden Empfänger verfügt, weiterleiten.

In den Figuren 4 bis 6 sind der besseren Übersicht die Komponenten 1 jeweils ohne einen erfindungemäßen Sender und/oder Empfänger bzw. Sende- und/oder Empfangseinrichtung dargestellt.

In Fig. 4 ist ein Prinzipskizze einer Raumbelüftung und Klimatisierung mittels einer Zuluftanlage mit einem Volumenstromregler dargestellt. In einen Raum 11 mündet ein Strömungskanal 3 für die Zuluft mit einem endseitigen Auslass 12. In dem Strömungskanal 3 für die Zuluft ist eine als Volumenstromregler ausgebildete Komponente 1 vorgesehen. Als weitere Komponente 1 ist ein raumseitiges Bediengerät dargestellt.

Das Bediengerät kann, wie in Fig. 4 angedeutet, beispielsweise einen Sender aufweisen und der Volumenstromregler selbst kann mit einem Empfänger versehen sein, der zumindest mit einem Teilbereich 10 in den Strömungskanal 3 hineinragt. Wird von dem Bediengerät an den Volumenstromregler ein Signal bzw. eine Welle ausgesandt und von dem Empfänger des Volumenstromreglers empfangen, erfolgt eine entsprechende Änderung der Stellung des Klappenblattes 2. Verfügt der Volumenstromregler über einen Sender und das Bediengerät über einen Empfänger, ist eine Kommunikation auch in die andere Richtung möglich.

Fig. 5 zeigt eine Prinzipskizze einer Raumbelüftung und Klimatisierung mittels einer zentralen raumlufttechnischen Anlage. Wie dieser Figur zu entnehmen ist, ist ein Strömungskanal 3 für die Zuluft und ein Strömungskanal 3 für die Abluft vorgesehen. Raumseitig weist der Strömungskanal 3 für die Abluft einen Einlass 15 auf. Die Strömungskanäle 3 für die Zuluft und für die Abluft werden einer als zentralem raumlufttechnischen Gerät ausgebildeten Komponente 1 zugeführt, die in dem dargestellten Ausführungsbeispiel einen Sender und einen Empfänger aufweist. Der Abluftauslass 13 und der Zulufteinlass 14 sind lediglich angedeutet.

Wie in Figur 5 angedeutet, werden die Strömungskanäle 3 für die Zuluft, beispielsweise unterschiedlicher Räume oder Zonen, und die Strömungskanäle 3 für die Abluft, beispielsweise unterschiedlicher Räume oder Zonen, jeweils zusammengeführt. Sowohl in dem Strömungskanal 3 für die Abluft als auch in dem Strömungskanal 3 für die Zuluft ist je eine als Volumenstromregler ausgebildete Komponente 1 vorgesehen, die in dem dargstellten Ausführungsbeispiel sowohl senden als auch empfangen kann.

Die einzelnen Komponenten 1 können beliebig innerhalb des System über die Strömungskanäle 3 untereinander kommunizieren, da die Wellen durch den Strömungskanal 3 übertragen werden. Es ist daher auch möglich, dass die beiden Volumenstromregler untereinander kommunizieren können, um beispielsweise die Stellung des Klappenblattes 2 zur Erzielung einer ausgeglichenen Luftmengenbilanz aufeinander abzustimmen, wobei die entsprechenden Wellen bzw. Signale über die als zentrales raumlufttechnisches Gerät ausgebildete Komponente 1 weitergeleitet werden. Auch können beispielsweise Wellen von der als Bediengerät ausgebildeten Komponente 1 über einen Volumenstromregler an das raumlufttechnische Gerät übertragen werden.

In Fig. 6 ist eine Prinzipbild einer Raumbelüftung und einer Klimatisierung mit einer als dezentrales Zuluftgerät ausgebildeten Komponente 1 und einer als zentrales raumlufttechnisches Gerät ausgebildeten Komponente 1 für die Abluft dargestellt. In dem Strömungskanal 3 für die Abluft ist eine als Volumenstromregler ausgebildete Komponente 1 mit einem Sender und einem Empfänger vorgesehen. Der Strömungskanal 3 für die Abluft mündet in das zentrale raumlufttechnische Gerät, das in dem dargestellten Ausführungsbeispiel ebenfalls mit einem Sender und einem Empfänger ausgestattet ist. Der Abluftauslass 13 ist lediglich angedeutet. Wie weiterhin angedeutet werden mehrere Strömungskanäle 3 für die Abluft zusammengeführt.

In dem Raum 11 ist zur Belüftung die als dezentrales Zuluftgerät ausgebildete Komponente 1 vorgesehen. Diese kann im einfachsten Fall beispielsweise nur einen Empfänger aufweisen. Wird beispielsweise von der als Bediengerät ausgebildeten Komponente 1 ein Signal an den Volumenstromregler ausgesandt, das Klappenblatt 2 zur Erhöhung des Abluftstroms mehr in die Offenstellung zu bewegen, wird ein korrespondierendes Signal von dem Bediengerät auch an das dezentrale Zuluftgerät zur Erhöhung des Zuluftstroms abgesandt. Selbstverständlich kann das dezentrale Zuluftgerät, wie angedeutet, auch einen Sender aufweisen, um seinerseits Signale bzw. Wellen an eine weitere Komponente 1 der raum- und klimatechnischen Anlage auszusenden.

## Patentansprüche

1. Raumluft- und klimatechnische Anlage mit zumindest einem Strömungskanal (3) für ein darin strömendes Medium und mit zumindest zwei lufttechnischen Komponenten (1), wobei zumindest eine Komponente (1) der raumluft- und klimatechnischen Anlage einen Empfänger und zumindest eine Komponente (1) einen Sender aufweist und beide Komponenten (1) über eine drahtlose Verbindung, insbesondere über eine Funkverbindung, miteinander verbunden sind, wobei zumindest einer der Sender wenigstens mit einem Teilbereich (7) soweit in das Innere des Strömungskanals (3) hineinragt, dass die von diesem Sender ausgesandten Wellen im Wesentlichen durch den Strömungskanal (3) geleitet werden und/oder zumindest einer der Empfänger wenigstens mit einem Teilbereich (10) soweit in das Innere des Strömungskanals (3) hineinragt, dass er im Wesentlichen durch den Strömungskanal (3) geleitete Wellen empfangen kann, **dadurch gekennzeichnet, dass es sich bei der Verbindung um eine Funkverbindung oder um eine Verbindung mittels Licht im sichtbaren oder unsichtbaren Wellenlängenbereich handelt.**

2. Raumluft- und klimatechnische Anlage nach dem vorhergehenden Anspruch, **dadurch gekennzeichnet, dass** zumindest eine Komponente (1) der raumluft- und klimatechnischen Anlage eine Mess- und/oder Bedieneinrichtung umfasst und insbesondere zumindest einen Sender aufweist.

3. Raumluft- und klimatechnische Anlage nach einem der vorhergehenden Ansprüche, **dadurch gekennzeichnet, dass** zumindest eine Komponente (1) einen Volumenstromregler, Brandschutzklappe, Ventilator, Wärmetauscher oder dergleichen umfasst und insbesondere zumindest einen Empfänger aufweist.

4. Raumluft- und klimatechnische Anlage nach einem der vorhergehenden Ansprüche, **dadurch gekennzeichnet, dass** zumindest einer der Sender mit einem Empfänger kombiniert und insbesondere auch oder ausschließlich als Repeater ausgebildet ist.

5. Raumluft- und klimatechnische Anlage nach einem der vorhergehenden Ansprüche, **dadurch gekennzeichnet, dass** zumindest eine Komponente (1) der raumluft- und klimatechnischen Anlage eine Steuereinrichtung umfasst und insbesondere zumindest einen Sender aufweist.

6. Raumluft- und klimatechnische Anlage nach einem der vorhergehenden Ansprüche, **dadurch gekennzeichnet, dass** zumindest eine Komponente (1) der raumluft- und klimatechnischen Anlage eine Regeleinrichtung umfasst und insbesondere zumindest einen Sender und einen Empfänger aufweist.

## Claims

1. Room air and air conditioning system with at least one flow channel (3) for a medium flowing in it and with at least two aerodynamic components (1), wherein at least one component (1) of the room air and air conditioning system has a receiver and at least one component (1) has a transmitter, and the two components (1) are connected together via a wireless connection, preferably via a radio connection, wherein at least one of the transmitters protrudes with at least one subregion (7) so far into the interior of the flow channel (3) that the waves emitted by this transmitter are conducted substantially through the flow channel (3), and/or at least one of the receivers protrudes with at least one subregion (10) so far into the interior of the flow channel (3) that it can substantially receive waves conducted through the flow channel (3), **characterised in that** the connection is a radio connection or a connection by means of light in the visible or invisible wavelength range.

2. Room air and air conditioning system according to claim 1, **characterised in that** at least one component (1) of the room air and air conditioning system comprises a measuring and/or control device and in particular has at least one transmitter.

3. Room air and air conditioning system according to any one of the preceding claims, **characterised in that** at least one component (1) comprises a volume flow regulator, fire protection flap, fan, heat exchanger or similar and in particular has at least one receiver.

4. Room air and air conditioning system according to any one of the preceding claims, **characterised in that** at least one of the transmitters is combined with a receiver and in particular is also or exclusively formed as a repeater.

5. Room air and air conditioning system according to any one of the preceding claims, **characterised in that** at least one component (1) of the room air and air conditioning system comprises a control device and in particular has at least one transmitter.

6. Room air and air conditioning system according to any one of the preceding claims, **characterised in that** at least one component (1) of the room air and air conditioning system comprises a regulator device and in particular has at least one transmitter and one receiver.

## Revendications

1. Système de ventilation et de conditionnement d'air de local, avec au moins un canal d'écoulement (3) pour un fluide s'écoulant à l'intérieur et avec au moins deux composants aérauliques (1), sachant qu'au moins un composant (1) du système de ventilation et de conditionnement d'air de local présente un récepteur et qu'au moins un composant (1) présente un émetteur, et que les deux composants sont reliés entre eux via une liaison sans fil, en particulier via une liaison radio, et sachant qu'au moins un des émetteurs pénètre au moins par une région partielle (7) suffisamment à l'intérieur du canal d'écoulement (3) pour que les ondes émises par cet émetteur soient conduites pour l'essentiel par le canal d'écoulement (3), et/ou qu'au moins un des récepteurs pénètre au moins par une région partielle (10) suffisamment à l'intérieur du canal d'écoulement (3) pour qu'il puisse recevoir pour l'essentiel les ondes conduites par le canal d'écoulement (3), **caractérisé en ce que** la liaison est une liaison radio ou une liaison au moyen de la lumière dans la plage de longueurs d'onde visible ou invisible.

2. Système de ventilation et de conditionnement d'air de local selon la revendication précédente, **caractérisé en ce qu'**au moins un composant (1) du système de ventilation et de conditionnement d'air de local comprend un dispositif de mesure et/ou de manoeuvre et présente notamment au moins un émetteur.

3. Système de ventilation et de conditionnement d'air de local selon l'une des revendications précédentes, **caractérisé en ce qu'**au moins un composant (1) du système de ventilation et de conditionnement d'air de local comprend un régulateur de débit volumique, un clapet anti-feu un ventilateur, un échangeur de chaleur ou analogues, et présente notamment au moins un récepteur.

4. Système de ventilation et de conditionnement d'air de local selon l'une des revendications précédentes, **caractérisé en ce qu'**au moins un des émetteurs est combiné à un récepteur et est notamment réalisé également ou exclusivement sous forme de répétiteur.

5. Système de ventilation et de conditionnement d'air de local selon l'une des revendications précédentes, **caractérisé en ce qu'**au moins un composant (1) du système de ventilation et de conditionnement d'air de local comprend un dispositif de commande et présente notamment au moins un émetteur.

6. Système de ventilation et de conditionnement d'air de local selon l'une des revendications précédentes, **caractérisé en ce qu'**au moins un composant (1) du système de ventilation et de conditionnement d'air de local comprend un dispositif de régulation et présente notamment au moins un émetteur et un récepteur.
